# EUROPÄISCHE PATENTSCHRIFT

(11) **EP 2 762 315 B1**
(45) Veröffentlichungstag und Bekanntmachung des Hinweises auf die Patenterteilung: **12.08.2015**
(21) Anmeldenummer: 14000244.5
(22) Anmeldetag: 23.01.2014
(51) Int. Cl.: B41F 21/06, B65H 3/08, B25J 15/06, B65G 47/91, B42C 9/02

(54) **Vorrichtung zum Aufbringen von Hinterklebematerial in der Druckweiterverarbeitung**
Device for applying rear-side adhesive material in print finishing
Dispositif d'application d'un matériau de collage lors du façonnage

(30) Priorität: 31.01.2013 DE 102013001684
(43) Veröffentlichungstag der Anmeldung: 06.08.2014
(73) Patentinhaber: Kolbus GmbH & Co. KG, 32369 Rahden (DE)
(72) Erfinder: Brommer, Carsten, D-49545 Tecklenburg/Leeden (DE); Thielscher, Simon, D-49080 Osnabrück (DE)

(56) Entgegenhaltungen:
- EP-A1- 2 324 970
- EP-A2- 2 347 914
- WO-A1-2008/010763
- DE-A1-102006 044 156
- US-A- 4 580 937

## Beschreibung

Die vorliegende Erfindung betrifft eine Buchbindereimaschine mit einer Vorrichtung zum Fügen von Zusatzteilen wie Fälzel, Hinterklebepapier o. dgl. am Buchblockrücken gemäß dem Oberbegriff nach Anspruch 1.

Zur Formstabilisierung klebegebundener, fadengesiegelter oder fadengehefteter Buchblocks werden im Klebebinder Fälzelstreifen bzw. in der Buchfertigungsstraße Gazestreifen und/oder Hinterklebestreifen auf den Buchblockrücken geklebt. Dazu sind Vorrichtungen bekannt, die über eine Transporteinrichtung verfügen, welche die Buchblöcke in vertikaler Ausrichtung mit entweder nach oben oder nach unten weisendem Rücken entweder kontinuierlich oder intermittierend zu den verschiedenen Bearbeitungsstationen führen.

Des weiteren umfassen diese Vorrichtungen wenigstens eine Bearbeitungsstation, welche das Material von einem Vorrat, insbesondere einer Rolle abzieht und abhängig vom Format des Produktes in einer ersten Position (Schneideposition) auf eine gewünschte Länge und Breite zuschneidet und mithilfe einer Transportplatte in eine zweite Position überführt und dort auf den zuvor mit Klebstoff vorbereiteten Buchblockrücken auflegt. Für einen sicheren Transport des Materials von der ersten in die zweite Position ist die Transportplatte als Saugplatte oder Saugtisch ausgebildet und zur Unterdruckversorgung durch eine Saugleitung mit einer Vakuumpumpe verbunden. Die Saugleitung beinhaltet ein schaltbares Ventil, welches in der zweiten Position der Transportplatte diese von der Unterdruckversorgung trennt. Gleichzeitig wird der Materialstreifen, unterstützt durch kurzzeitiges Beaufschlagen der Transportplatte mit Druckluft, auf den mit Klebstoff versehenen Buchblockrücken abgelegt.

In automatisierten Anlagen wird das Vorhandensein eines Zusatzteiles an der Saugplatte bzw. auf dem Buchblockrücken durch einen Sensor im Sinne einer Anwesenheitskontrolle erfasst. Dazu wird entweder der Druck in der Saugleitung mit einem Vakuumwächter überwacht oder der noch nicht angelegte Überstand des bereits an dem Buchblockrücken gefügten Materialstreifens am Buchblockrücken mit einem optischen Sensor, meist einer Lichtschranke erfasst, wie dies bspw. bei mit Fälzelstation ausgerüsteten Klebebindern der Familie KM 473 der Fall ist.

Die zur Bereitstellung der Saugluft eingesetzten Vakuumpumpen erzeugen bei einem kleinen Volumenstrom eine große Druckdifferenz. Formatabhängig decken die Materialstreifen nur einen Teil der Saugöffnungen in der Transportplatte ab. An den nicht durch den Materialstreifen abgedeckten Saugöffnungen wird Luft angesaugt, wodurch der Unterdruck an den durch den Materialstreifen abgedeckten und den Materialstreifen haltenden Saugöffnungen reduziert wird. Dadurch reduziert sich zum einen das Haltevermögen der Transportplatte. Darüber hinaus verändert sich so der Unterdruck derart, dass kein Arbeitsbereich des Vakuumwächters gefunden werden kann, mit dem dieser für alle Formatbereiche sicher das Anliegen eines Materialstreifens feststellen kann. Um den vollen Unterdruck an denjenigen Saugöffnungen zu erhalten, die den Materialstreifen fixieren, werden die übrigen Saugöffnungen einzeln oder zu Gruppen zusammengefasst beim Rüstvorgang manuell abgeklebt oder durch manuell zu betätigende Ventile von der Saugleitung getrennt. Beide Vorgehensweisen sind aufwendig und fehleranfällig, wodurch sich die Verfügbarkeit der Vorrichtung stark reduziert.

Aus EP2324970A1 ist ein Roboter mit Flächensauggreifer zur Handhabung von Werkstücken mittels Vakuum bekannt, welcher eine Saugplatte aufweist. Diese Saugplatte umfasst einen Deckel mit Befestigungsflansch und eine Saugöffnungen aufweisende Bodenplatte, in deren Ecken Öffnungen angeordnet sind, welche der Aufnahme von Sensoren dienen können. Ein solcher Flächensauggreifer ist nicht zur Handhabung von Werkstücken geeignet, welche nicht die gesamte Bodenplatte abdecken, ohne die nicht vom Transportgut bedeckten Öffnungen aufwendig zu verschließen.

Aus DE 102006044156 A1 sind eine Vorrichtung und ein Verfahren bekannt, wobei die Saugöffnungen des Fälzeltisches (der Transportplatte) einzeln oder zu Gruppen zusammengefasst durch jeweils einen Ejektor mit Unterdruck versorgt werden. Durch entsprechende Ventile in der Druckluftversorgung dieser Ejektoren können einzelne Saugöffnungen bzw. Gruppen von Saugöffnungen aktiviert oder deaktiviert werden. Die Ejektoren sind dabei bevorzugt direkt an den Saugöffnungen in der Transportplatte angeordnet oder Bestandteil der Transportplatte. Durch an das Format des Materialstreifens angepasstes Aktivieren bzw. Deaktivieren der Ejektoren und die kurzen Saugleitungen kann der Energiebedarf reduziert werden. Je feiner die Auflösung sein soll, desto mehr Ejektoren und diesen zugeordnete Ventile sind erforderlich. Damit erhöht sich wiederum der Aufwand für das Rüsten sowie die Komplexität der Vorrichtung. Durch Integration der Ejektoren und der damit erforderlichen Druckluftanschlüsse in die Transportplatte erhöht sich die bewegte Masse, wodurch aufgrund der Maschinendynamik die mechanische Leistung der Vorrichtung begrenzt ist.

Der Erfindung liegt damit die Aufgabe zugrunde, eine Vorrichtung zum Fügen eines Zusatzteiles wie einem Fälzel, Hinterklebepapier o. dgl. mit einem Blattstapel wie beispielsweise einem Buchblock zu schaffen, welche die genannten Nachteile bekannter Vorrichtungen beseitigt.

Diese Aufgabe wird gelöst durch eine Vorrichtung nach Anspruch 1. Die abhängigen Ansprüche definieren bevorzugte Ausführungsformen der erfindungsgemäßen Vorrichtung.

Nach der erfindungsgemäßen Vorrichtung ist die Transportplatte einer Hinterklebestation, insbesondere einer Fälzelstation im Klebebinder oder einer Kapitalstation einer Buchfertigungsstraße als Saugplatte gestaltet. Die Vorrichtung umfasst darüber hinaus ein Sensorsystem, um das Vorhandensein eines Zusatzmaterials an der Saugplatte zu erfassen, das unabhängig von der den Materialstreifen an der Transportplatte haltenden Saugluft arbeitet. Erfindungsgemäß umfasst das Sensorsystem dazu eine separate Öffnung in der Saugplatte, deren Versorgung mit Unterdruck durch ein Luftführungssystem erfolgt, das getrennt ist von einem weiteren Luftführungssystem, welches für das Fixieren des Zusatzmaterial an der Transportplatte genutzt wird. Dazu umfasst das Luftführungssystem des Sensorsystems dazu eine eigene den erforderlichen Unterdruck bereitstellenden Einrichtung, welche durch eine Unterdruckleitung mit der separaten Öffnung in der Saugplatte verbunden ist. Vorzugsweise wird der Druck in dieser Unterdruckleitung durch einen Vakuumwächter überwacht, der mit einer Steuerung verbunden ist, welche das Sensorsignal verarbeitet, vorzugsweise der Steuerung des Klebebinders bzw. der Buchfertigungsstraße.

Aufgrund er getrennten Luftführungssysteme wird die vom Sensor aufgenommene Messgröße nicht durch Saugöffnungen beeinflusst, welche nicht oder nur teilweise von dem zu fügenden Zusatzteiles abgedeckt oder manuell abgeklebt und nicht von der Saugleitung getrennt sind. Vorzugweise befindet sich diese separate Öffnung in demjenigen Bereich der Saugplatte, der durch den Materialstreifen unabhängig von dessen Format bedeckt wird. Die Funktion des Sensorsystem bleibt somit von dem zu verarbeitenden Format auch ohne Rüsten unbeeinflusst. Darüber hinaus ermöglichen die getrennten Luftführungssysteme eine unabhängige Auslegung der beiden Luftführungssysteme und insbesondere deren Verdichter und damit eine Optimierung hinsichtlich der Hauptfunktion. Vorzugsweise wird für das Fixieren des Zusatzteiles ein Verdichter eingesetzt, welcher einen ausreichend großen Volumenstrom zur Verfügung stellt, sodass die Haltefunktion sichergestellt ist, ohne dazu nicht vom Zusatzteil bedeckte Saugöffnungen zu verschließen oder von der Saugluft zu trennen. Ein formatabhängiges Rüsten der Saugplatte kann so entfallen. Vorzugsweise ist der Kompressor ein Seitenkanalverdichter, dessen Saugleistung abhängig von dem Format und den Materialeigenschaften des Zusatzteiles sowie dem Vorhandensein eines zu hinterklebenden Buchblockes von der Steuerung des Klebebinders bzw. der Buchfertigungsstraße durch einstellen einer geeigneten Drehzahl gesteuert wird, sodass der Energiebedarf produktabhängig minimiert werden kann.

Das Lösen den Materialstreifens von der Saugplatte bei bzw. nach dem Fügen an den Buchrücken wird durch kurzzeitiges Beaufschlagen der Saugplatte mit Druckluft unterstützt. Vorzugweise wird dazu Druckluft in die Saugleitung unmittelbar an der oder direkt in die Saugplatte eingeleitet, wodurch die Verluste insbesondere saugseitig klein gehalten werden.

Die Verfügbarkeit der erfindungsgemäßen Vorrichtung ist im Vergleich zu Vorrichtungen gemäß dem oben beschriebenen Stand der Technik deutlich verbessert, da auf das Rüsten der Saugplatte ebenso verzichtet wird wie auf Ventile in der Saugleitung oder dem Sensorsystem, was darüber hinaus den Verschleiß sowie die Fehlerwahrscheinlichkeit reduziert.
- **Fig. 1**: Fügevorrichtung einer Buchfertigungsstraße (Kapitalstation) in schematischer, perspektivischer Darstellung
- **Fig. 2**: Fügevorrichtung eines Klebebinders (Fälzelstation) in schematischer, perspektivischer Darstellung
- **Fig. 3**: Überführungseinrichtung der Kapitalstation mit Buchblock und Zusatzteil in schematischer, perspektivischer Darstellung
- **Fig. 4a**: Schnitt durch Saugplatte der Überführungseinrichtung, geschnitten durch Saugöffnungen zum Halten
- **Fig. 4b**: Schnitt durch Saugplatte der Überführungseinrichtung, geschnitten durch Saugöffnung zur Detektion

Fig. 1 zeigt als ein erstes Ausführungsbeispiel eine erfindungsgemäße Vorrichtung (29) zum Fügen von Zusatzteilen (23), die Bestandteil einer Buchfertigungsstrasse ist, in der Buchblocks (26) mit nach oben weisenden Buchblockrücken (27), zwischen Transportketten einer nicht dargestellten Fördereinrichtung eingespannt, in Rückenlängsrichtung intermittierend mit einem festgelegten Förderhub transportiert werden.

Diese Fügevorrichtung (29) besteht im Wesentlichen aus einer Zuführungseinrichtung (22), welche das Zusatzteil (23) von einer horizontal drehbar gelagerten Rolle (24) als Zusatzteilevorrat abrollt, mit Kreismessern (33) auf die gewünschte Länge und mit einem Quermesser (34) auf die gewünschte Breite zuschneidet und diesen Materialzuschnitt (23) in einer Bereitstellungsposition (25) für die weiteren Prozesse verfügbar macht und aus einer Überführungseinrichtung (1), welche das Zusatzteil (23) aus dieser Bereitstellungsposition (25) aufnimmt und durch eine im Wesentlichen schwenkende Bewegung auf den bereits mit Klebstoff benetzten Buchblockrücken (27) während der Stillstandphase der nicht dargestellten Fördereinrichtung aufspendet.

Diese Überführungseinheit (1) ist wie in Figur 3 dargestellt derart in einem Paar Schwenkarme (37) gelagert, dass die räumliche Orientierung der Saugplatte (2) während des Schwenkens aus der Bereitstellungsposition (25) auf den Buchblockrücken (27) im Wesentlichen unverändert horizontal beibehalten wird. Dabei fixiert die Saugplatte (2) das Zusatzteil (23) durch Saugluft, die durch zahlreiche Saugöffnungen (6) durch die Bodenplatte (4) tritt (vgl. Fig. 4a). Um diese Saugöffnungen (6) mit Saugluft zu versorgen, ist die Saugplatte (2) durch eine Saugluftleitung (8) mit einem Kompressor (36), vorzugsweise einem Seitenkanalverdichter verbunden. Die Saugplatte (2) ist als Hohlkörper ausgebildet, der sich vorzugsweise aus einer die Saugöffnungen (6 und 7) beinhaltenden Bodenplatte (4) und einem die Lager (21) und Saug- und Druckluftleitungen (8, 15, 10) aufnehmendem Deckel (5) durch eine Verschraubung (20) verbunden zusammensetzt.

Um das Lösen des Zusatzmaterials (23) von der Saugplatte (2) beim Aufspenden auf den Buchblockrücken (27) zu unterstützen, ist die Saugplatte (2) durch Druckluftleitungen (10 und 12) mit einer nicht dargestellten Druckluftversorgung verbunden. Um die Saugplatte (2) zeitlich gesteuert, kurzzeitig mit Druckluft beaufschlagen zu können, beinhaltet die Druckluftleitung (10 und 12) ein schaltbares Ventil (13), das über eine Signalleitung (14) mit der nicht dargestellten Steuerung der Vorrichtung verbunden ist. Vorzugsweise ist der Abschnitt (10) der Druckluftleitung, die das schaltbare Ventil (13) mit der Saugplatte (2) verbindet sehr kurz, um eine gute Dynamik der Überführungseinheit (1) hinsichtlich der kurzzeitigen Beaufschlagung mit Druckluft zu erzielen. Dazu ist es vorteilhaft, das Ventil (13) direkt an dem Saugtisch (2) zu befestigen.

Darüber hinaus umfasst die Überführungseinrichtung (1) ein Sensorsystem (3) als Funktionsüberwachung. Dieses Sensorsystem (3) besteht aus einer Vakuumleitung (15), die wie in Figur 4b dargestellt an die separate Saugöffnung (7) des Sensorsystem (3) in der Saugplatte (2) angeschlossen ist. Der Unterdruck in dieser Vakuumleitung (15) wird durch einen Vakuumwächter (16) überwacht, der über die Signalleitung (17) mit der nicht dargestellten Steuerung (S) der Vorrichtung vorzugsweise der Buchbindereimaschine verbunden ist. Diese Steuerung verarbeitet das Signal des Vakuumwächters (16) mit weiteren Informationen, um das Vorhandensein oder Fehlen eines erwarteten Zusatzteils (23) am Saugtisch (2) festzustellen, im Falle des Fehlens diesen Fehler dem Bediener anzuzeigen und eine geeignete Prozedur zur Fehlerbehandlung zu starten. Saugseitig ist der Vakuumwächter (16) durch eine Vakuumleitung (15) mit einer Unterdruck erzeugenden Einrichtung, vorzugsweise einem Ejektor (18) verbunden, der über eine Druckluftleitung (19) mit der erforderlichen Energie versorgt wird. Diese Druckluftleitungen (19) ist über ein nicht dargestelltes Verteilerstück mit der Druckluftleitung (12) für das Lösen des Zusatzteils (23) von der Saugplatte (2) verbunden.

Eine weitere Ausführungsform der erfindungsgemäßen Vorrichtung ist wie in Fig. 2 dargestellt eine Vorrichtung (35) zum Fügen von Zusatzmaterial, insbesondere von Fälzelstreifen, die Bestandteil eines Klebebinders ist, in dem die Buch- oder Broschurblöcke (26) mit nach unten weisenden Blockrücken (27), in Transportklammern einer nicht dargestellten Fördereinrichtung eingespannt, in Rückenlängsrichtung kontinuierlich transportiert werden.

Diese Fügevorrichtung (35) besteht wie auch das erste Ausführungsbeispiel im Wesentlichen aus einer Zuführungseinrichtung (22), welche das Zusatzteil (23) von einer horizontal drehbar gelagerten Rolle (24) als Zusatzteilevorrat abrollt, mit Kreismessern (33) auf die gewünschte Länge zuschneidet und auf die Saugplatte (2) einer sich in einer Bereitstellungsposition (25) befindliche Überführungseinrichtung (1) transportiert. Die Saugplatte (2) der Überführungseinrichtung (1) bewegt sich umlaufend in einer vertikalen Ebene, wobei die im wesentlichen horizontale räumliche Orientierung der Saugplatte beibehalten wird. Während des Überganges von der Bereitstellungsposition (25) an den Blockrücken (27) wird das Zusatzteil von dem an der Saugplatte (2) befestigten Quermesser (34) in der erforderlichen Breite zugeschnitten und damit von dem Zusatzteilevorrat (24) getrennt.

Während der Überführung aus der Bereitstellungsposition (25) an den Blockrücken (27) wird das Zusatzteil (23) an der Saugplatte (2) fixiert, indem an den Saugöffnungen (6) der Saugplatte (2) Saugluft anliegt (vgl. Fig. 4a). Dazu ist die Saugplatte (2) als Hohlkörper ausgeführt, der sich im Wesentlichen aus einer Bodenplatte (4) mit den Saugöffnungen (6) und einem Deckel (5) mit Lagern (21) und wenigsten einem Anschluss für die Saugluftleitung (8) zusammensetzt, über die der Saugtisch von einem Kompressor (36), vorzugsweise einem Seitenkanalverdichter, mit einem Saugluftstrom versorgt wird.

Darüber hinaus umfasst die Überführungseinrichtung (1) ein Sensorsystem (3), mit dem das Vorhandensein eines Zusatzteiles (23) an der Saugplatte (2) kontrolliert wird. Dieses Sensorsystem (3) beinhaltet wie in Fig. 4b dargestellt wenigstens eine separate Saugöffnung (7), die vorzugsweise in demjenigen Bereich der Saugplatte (2) liegt, der von allen für die Vorrichtung (35) spezifizierten Formate für die Zusatzteile (23) bedeckt wird. Diese wenigstens eine Saugöffnung (7) des Sensorsystems (3) wird über eine Vakuumleitung (15) von einer unterdruck erzeugenden Einrichtung, vorzugsweise einem über eine Druckluftleitung (19) versorgten Ejektor (18) mit Unterdruck beaufschlagt, der über einen in der Vakuumleitung (15) messenden Vakuumwächter (16) überwacht wird. Die Druckluftleitung (19) ist über ein nicht dargestelltes Verteilerstück mit der Druckluftleitung (12) für das Lösen des Zusatzteils (23) von der Saugplatte (2) verbunden. Die Signalleitung (17) des Vakuumwächters (16) ist mit der nicht dargestellten Steuerung (S) der Vorrichtung, vorzugsweise der Buchbindereimaschine verbunden, sodass diese das Signal des Vakuumwächters (16) mit weiteren Informationen verarbeitet werden kann, um das Vorhandensein oder Fehlen eines erwarteten Zusatzteils (23) am Saugtisch (2) festzustellen. Im Falle des Fehlens wird durch die Steuerung dieser Fehler dem Bediener zur Anzeige gebracht und eine geeignete Prozedur zur Fehlerbehandlung gestartet.

## Patentansprüche

1. Buchbindereimaschine mit einer Vorrichtung (29 oder 35) zum Fügen von Zusatzteilen (23) wie Fälzel oder Hinterklebepapier am Buchblockrücken (27),
• mit einer Zuführungseinrichtung (22), die das Zusatzteil (23) in einer vom Buchblockrücken (27) beabstandeten Bereitstellungsposition (25) bereitstellt, und
• mit einer Überführungseinrichtung (1) mit einer zwischen der Bereitstellungsposition (25) und dem Buchblockrücken (27) hin und her bewegten Saugplatte (2) mit Saugöffnungen (6) als Halteelement zum Auflegen des bereitgestellten Zusatzteils (23) auf den zuvor mit Klebstoff (28) versehenen Buchblockrücken (27),
• wobei die das Zusatzmaterial (23) haltenden Saugöffnungen (6) von einer ersten einen saugenden Volumenstrom bereitstellenden Einrichtung (36) mit Saugluft versorgt werden,
• die Saugplatte (2) durch eine erste Saugluftleitung (8) mit der ersten einen saugenden Volumenstrom bereitstellenden Einrichtung (36) verbunden ist,
• die Saugplatte (2) ein Sensorsystem (3) zur Detektion des Zusatzteils (23) beinhaltet und
• dem Sensorsystem (3) wenigstens eine separate Öffnung (7) in der Saugplatte (2) zugeordnet ist,
**dadurch gekennzeichnet, dass** die wenigstens eine separate Öffnung (7) von einer zweiten einen Unterdruck bereitstellenden Einrichtung (18) mit Unterdruck versorgt wird, mit der sie durch eine zweite Unterdruckleitung (15) verbunden ist.

2. Vorrichtung nach Anspruch 1, **dadurch gekennzeichnet, dass** die wenigstens eine separate Öffnung (7) in dem Bereich der Saugplatte angeordnet ist, der unabhängig von dem Format des Zusatzteiles (23) durch dieses bedeckt wird.

3. Vorrichtung nach Anspruch 1 oder 2, **dadurch gekennzeichnet, dass** das Sensorsystem (3) einen Vakuumwächter (16) zur Überwachung des Unterdrucks in der Unterdruckleitung (15) umfasst.

4. Vorrichtung nach einem der Ansprüche 1 bis 3, **dadurch gekennzeichnet, dass** zum Lösen des Zusatzteils (23) von der Saugplatte (2) ein Druckluftimpuls in die Saugleitung (8) nahe der Saugplatte (2) oder unmittelbar in die Saugplatte (2) eingebracht wird.

5. Vorrichtung nach einem der Ansprüche 1 bis 4, **dadurch gekennzeichnet, dass** das Sensorsystem (3) mit der das Sensorsignal auswertenden Steuerung (S) der Fertigungsanlage (32) verbunden ist.

6. Vorrichtung nach einem der Ansprüche 1 bis 5, **dadurch gekennzeichnet, dass** die die Saugöffnungen (6) versorgende Saugleistung abhängig von dem Format des Zusatzteils (23) und/oder abhängig von dem Vorhandensein eines Buchblocks von der Steuerung (S) der Fertigungsanlage (32) eingestellt wird.

## Claims

1. A book binding machine with a device (29 or 35) for joining additional parts (23) such as linings or lining paper to the book block spine (27),
• with a feed device (22) that makes available the additional part (23) in a delivery position (25), in which it is spaced apart from the book block spine (27), and
• with a transferring device (1) featuring a holding element in the form of a vacuum plate (2) with suction openings (6) that is moved back and forth between the delivery position (25) and the book block spine (27) in order to apply the delivered additional part (23) onto the book block spine (27) that was previously provided with glue (28),
• wherein the suction openings (6) holding the additional material (23) are supplied with suction air by a first device (36) that make available a suction volume flow,
• the vacuum plate (2) is connected to the first device (36) making available a suction volume flow via a first suction air line (8),
• the vacuum plate (2) contains a sensor system (3) for detecting the additional part (23), and
• at least one separate opening (7) in the vacuum plate (2) is assigned to the sensor system (3),
**characterized in that** the at least one separate opening (7) is supplied with a vacuum by a second device (18) that makes available a vacuum and is connected to the separate opening via a second vacuum line (15).

2. The device according to Claim 1, **characterized in that** the at least one separate opening (7) is arranged in a region of the vacuum plate that is covered by the additional part (23) regardless of its format.

3. The device according to Claims 1 or 2, **characterized in that** the sensor system (3) comprises a vacuum detector (16) for monitoring the vacuum in the vacuum line (15).

4. The device according to one of Claims 1 to 3, **characterized in that** a jet of compressed air is introduced into the vacuum line (8) near the vacuum plate (2) or directly into the vacuum plate (2) in order to separate the additional part (23) from the vacuum plate (2).

5. The device according to one of Claims 1 to 4, **characterized in that** the sensor system (3) is connected to the control (S) of the production system (32) that evaluates the sensor signal.

6. The device according to one of Claims 1 to 5, **characterized in that** the suction power supplying the suction openings (6) is adjusted by the control (S) of the production system (32) in dependence on the format of the additional part (23) and/or in dependence on the presence of a book block.

## Revendications

1. Relieuse de livres, avec un dispositif (29 ou 35) destiné à assembler des pièces supplémentaires (23) comme des onglets ou un papier de contrecollage sur le dos (27) du bloc de livre,
• avec un système d'amenage (22), qui met à disposition la pièce supplémentaire (23) dans une position de mise à disposition (25) écartée du dos (27) du bloc de livre et
• avec un système de transfert (1) avec une plaque aspirante (2) avec des orifices d'aspiration (6), déplacée en aller et retour entre la position (25) de mise à disposition et le dos (27) du bloc de livre, faisant office d'élément de maintien pour poser la pièce supplémentaire (23) mise à disposition sur le dos (27) du bloc de livre préalablement muni d'agent adhésif (28),
• les orifices d'aspiration (6) qui maintiennent la matière supplémentaire (23) étant alimentés en air d'aspiration par un premier système (36) mettant à disposition un débit volumétrique aspirant,
• la plaque aspirante (2) étant reliée via un premier conduit (8) d'air d'aspiration avec le premier système (36) mettant à disposition un débit volumétrique aspirant,
• la plaque aspirante (2) contenant un système de capteurs (3) pour la détection de la pièce supplémentaire (23) et
• au moins un orifice (7) séparé dans la plaque d'aspiration (2) étant associé au système de capteurs (3),
**caractérisé en ce que** l'au moins un orifice (7) séparé est alimenté en dépression par un deuxième système (18) mettant à disposition une dépression, avec lequel il est relié via un deuxième conduit (15) à dépression.

2. Dispositif selon la revendication 1, **caractérisé en ce que** l'au moins un orifice (7) séparé est placé dans la région de la plaque aspirante, qui indépendamment du format de la pièce supplémentaire (23) est recouverte par celle-ci.

3. Dispositif selon la revendication 1 ou 2, **caractérisé en ce que** le système de capteurs (3) comprend un vacuostat (16) pour superviser la dépression dans le conduit (15) à dépression.

4. Dispositif selon l'une quelconque des revendications 1 à 3, **caractérisé en ce que** pour dégager la pièce supplémentaire (23) de la plaque aspirante (2), on introduit une impulsion d'air comprimé dans le conduit (8) d'aspiration, à proximité de la plaque aspirante (2) ou directement dans la plaque aspirante (2).

5. Dispositif selon l'une quelconque des revendications 1 à 4, **caractérisé en ce que** le système de capteurs (3) est relié avec le système de commande (S) de la ligne de fabrication (32) qui évalue le signal des capteurs.

6. Dispositif selon l'une quelconque des revendications 1 à 5, **caractérisé en ce que** la puissance d'aspiration qui alimente les orifices d'aspiration (6) est réglée par le système de commande (S) de la ligne de fabrication (32) en fonction du format de la pièce supplémentaire (23) et/ou en fonction de la présence d'un bloc de livres.
